# EUROPÄISCHE PATENTSCHRIFT

(11) **EP 0 857 451 B1**
(45) Veröffentlichungstag und Bekanntmachung des Hinweises auf die Patenterteilung: **10.04.2002**
(21) Anmeldenummer: 98101777.5
(22) Anmeldetag: 03.02.1998
(51) Int. Cl.: A47K 3/16

(54) **Wannenträger mit selbsteinstellendem Boden**
Bathtub support with self-adjusting bottom
Support de baignoire avec fond autoréglable

(30) Priorität: 10.02.1997 DE 19704952
(43) Veröffentlichungstag der Anmeldung: 12.08.1998
(73) Patentinhaber: Kunststofftechnik Schedel GmbH, D-08223 Falkenstein (DE)
(72) Erfinder: Schedel, Wolfgang c/o Firma AUTOMA MULTI, Edenvale P.O. Box 361 1610 Edenvale (ZA)
(74) Vertreter: Böhme, Volker, Dipl.-Ing.

(56) Entgegenhaltungen:
- EP-A- 0 261 521
- DE-C- 4 412 271

## Beschreibung

Die Erfindung bezieht sich auf einen Wannenträger aus Hartschaumstoff für verschiedenartige Wannen einer Baugruppe, der als kastenartiges Bauteil ausgebildet ist, dessen lichte Länge, Breite und Tiefe auf die bei der betreffenden Baugruppe vorkommende größte außen gemessene Wannenlänge, -breite und -tiefe abgestimmt sind, wobei dem Boden Höhenausgleichsmittel zugeordnet sind.

Ein solcher Wannenträger ist aus der EP 0 261 521 A1 bekannt. Bei diesem bekannten Wannenträger sind am Boden Elemente unterschiedlicher Höhe wie vorstehende querliegende Rippen mit Sollbruchstellen, Dämmstreifen, Platten oder Keile angeordnet. Allerdings haften dieser bekannten Bauart wesentliche Nachteile an. Zunächst hat es sich als ungünstig erwiesen, daß alle Elemente nur eine bereichsweise und keine vollflächige Abstützung des Wannenbodens gewährleisten. Weiter wird es als Mangel empfunden, daß vor allem bei den querliegenden Rippen mit Sollbruchstellen kein feinstufiger Höhenausgleich möglich ist. Schließlich kommt es bei den Keilen im Zuge des Wanneneinbaus häufig zu einem unerwünschten Verrutschen aus der einjustierten Position.

Um diesen Mängeln abzuhelfen, ist der Wannenträger gemäß DE 44 12 271 C1 entwickelt worden. Bei diesem bekannten Wannenträger muß vor dem Einbau der Wanne die ein selbständiges Bauteil bildende obere Hälfte der Höhenausgleichsplatte von Hand auf die gewünschte Höhe eingestellt werden. Geschieht das nicht mit der gebotenen Sorgfalt und Genauigkeit, erhält der Boden der Wanne keine oder nur eine unzureichende Abstützung. Diese von Hand erfolgende Einstellung der Höhenausgleichsplatte wird zudem durch die notwendige Ausbildung von Stufen auf den Hypotenuse-Flächen der Rippung beeinflußt.

Der Erfindung liegt die Aufgabe zugrunde, einen Höhenausgleich für den eingangs beschriebenen bekannten Wannenträger zu schaffen, der stufenlos und selbsttätig einstellbar ist, wobei die Einstellung erst nach dem Einsetzen der Wanne in den Wannenträger zeitlich verzögert erfolgt.

Diese Aufgabe wird erfindungsgemäß dadurch gelöst, daß im Boden des Wannenträgers eine Ausnehmung mit mindestens bereichsweise nach unten und innen abgeschrägtem ebenflächigen Rand vorgesehen ist, der ein formmäßig korrespondierender Einsatz zugeordnet ist, dessen Rand entsprechend der Konizität des Rands der Ausnehmung abgeschrägt und dessen rechtwinklig zur Bodenlängsachse verlaufendes Quermaß veränderbar ist, wobei der Einsatz in einer ersten oberen verriegelten Stellung schwebend über der Ausnehmung gehalten ist und sein Quermaß den kleinsten Wert aufweist, aus der er beim Einbau der Wanne von dieser unter Beibehaltung des kleinsten Quermaßes in eine zweite untere verriegelte Stellung innerhalb der Ausnehmung bewegt wird, in der mittels eines Auslösers seine Entriegelung und eine Zunahme seines Quermaßes bis zur Anlage seines Rands gegen den Rand der Ausnehmung erfolgt.

Aufgrund dieser Ausgestaltung werden die Höhenausgleichsmittel von der Wanne selbst bei deren Einbau in den Wannenträger in die genau richtige Höhenlage überführt und in dieser - zeitverzögert - fixiert. Die Höheneinstellung erfolgt also ohne menschliche Einflußnahme, wobei Fehleinstellungen ausgeschlossen sind, weil das zu unterstützende Bauteil, nämlich die Wanne selbst, die einzustellende Höhe bestimmt. Ein weiterer Vorteil besteht darin, daß die Höhenausgleichsmittel wiederholt verwendungsfähig sind, weil bei dem Einstellvorgang keine Zerstörung irgendwelcher Teile stattfindet.

Es hat sich als vorteilhaft erwiesen, wenn der Einsatz rechteckig ist und seine lange Achse mit der Längsachse des Bodens des Wannenträgers zusammenfällt, wobei die Ränder der beiden langen Seiten der Ausnehmung und des Einsatzes konisch abgeschrägt sind. Auf diese Weise wird in der unteren entriegelten Stellung eine große Anlagefläche zwischen Einsatz und Boden zur Verfügung gestellt. Auch ist eine geringfügige Schrägstellung des Einsatzes um seine kurze Achse möglich, was eine vollflächige Anlage des Einsatzes an den Wannenboden trotz dessen zum Ablauf hin verlaufender Schräge ermöglicht.

In einer zweckmäßigen Ausgestaltung weisen die die Ausnehmung begrenzenden Ränder eine strukturierte Oberfläche auf oder sind mit anderweitigen die Gleit- oder Haftreibung erhöhenden Mitteln versehen. Alternativ oder zusätzlich können auch die den Rändern der Ausnehmung zugewandten Ränder des Einsatzes eine strukturierte Oberfläche aufweisen oder mit anderweitigen die Gleit- oder Haftreibung erhöhenden Mitteln versehen sein. Durch diese Maßnahmen wird eine noch zuverlässigere Verkeilung des in seinem Quermaß veränderlichen Einsatzes in der Ausnehrnung gewährleistet. Je nach der Beschaffenheit des konkret verwendeten Hartschaumstoffs können diese Maßnahmen zur Erhöhung der Gleit- oder Haftreibung zweckmäßig sein. Die Oberflächen können aufgerauht sein, durch Druck oder anderweitige Einwirkung elastifiziert, mit Rippen, Riefen, Rillen oder Noppen versehen sein. Alternativ können die Oberflächen auch mit Fremdmaterialien versehen oder behandelt sein, so daß dadurch eine höhere Gleit- oder Haftreibung bewirkt wird.

Gemäß weiteren Merkmalen der Erfindung ist der Einsatz dreiteilig ausgebildet, wobei er in Längsrichtung geteilt ist und zwei Längsteile aufweist, von denen jedes in einem Endbereich eine nutartige Aufnahme und im anderen Endbereich einen über die Teilungsebene vorstehenden Steg aufweist, der in der nutartigen Aufnahme des jeweils anderen Längsteils gehalten ist. Die Zahl der erforderlichen Bauteile ist also gering, wobei die nutartigen Aufnahmen im Zusammenspiel mit den Stegen eine einwandfreie Parallelverschiebung der Längsteile beim Auseinanderfahren des Einsatzes (= Einrücken in die untere entriegelte Stellung) gewährleisten.

Die Parallelverschiebung kann zusätzlich noch dadurch unterstützt werden, daß sowohl auf der Unterseite als auch auf der Oberseite jedes Längsteils je eine nutartige Aufnahme und je ein Steg vorgesehen sind, wobei der nutartigen Aufnahme der Oberseite der Steg der Unterseite und der nutartigen Aufnahme der Unterseite der Steg der Oberseite gegenüberliegt.

In weiterer Ausgestaltung der Erfindung sind die beiden Längsteile zwischen der nutartigen Aufnahme und dem Steg mit einer von ihrer Oberseite ausgehenden Ausnehrnung zur Aufnahme eines Sperrglieds versehen. Das Sperrglied und/oder die zur Aufnahme des Sperrglieds vorgesehene Ausnehmung können eine strukturierte Oberfläche aufweisen oder mit anderweitigen die Gleit- oder Haftreibung erhöhenden Mitteln versehen sein. Dadurch wird das Sperrglied in noch zuverlässigerer Weise innerhalb der Ausnehrnung verrastet. Eine Erhöhung der Gleit- bzw. Haftreibung kann durch eine Strukturierung der Oberfläche, beispielsweise mittels Aufrauhen, Rippen, Rillen, Riefen oder Nuten sowie durch mechanische oder chemische Behandlung erreicht werden. Theoretisch denkbar wäre auch das Aufbringen von Fremdmaterialien, was aber zu einer Erhöhung der Herstellungskosten führt und normalerweise nicht notwendig sein sollte.

Die Ausnehmung weist vorzugsweise Doppel-T-Form auf, wobei die Bereiche der Querbalken des Doppel-T der Ausnehmung nach unten und innen abgeschrägt sind. Daraus ergeben sich Vorteile beim Bau der Schäumform. Außerdem verunmöglicht diese symmetrische Ausgestaltung ein seitenverkehrtes Positionieren des Einsatzes.

Gemäß einem weiteren Merkmal der Erfindung ist - in Anpassung an die Doppel-T-Form aufweisende Ausnehmung - das Sperrglied ein Doppel-T-Profilstück, dessen nach außen weisende Seitenflächen der Balken des Doppel-T nach unten und innen abgeschrägt sind, wobei an den nach außen weisenden Stirnflächen der Balken des Doppel-T im unteren Bereich sich in Richtung der Längsachse des Sperrglieds erstreckende Vorsprünge vorgesehen sind. Die profilmäßige Entsprechung von Ausnehmung und Profilstück gewährleistet eine raumsparende Unterbringung des Profilstücks im Einsatz und ein sicher funktionierendes Abgleiten des Profilstücks beim Auseinanderfahren des Einsatzes, während die Vorsprünge das Profilstück in der ersten oberen verriegelten Stellung des Einsatzes in diesem sichern.

Ein weiteres wesentliches Merkmal der Erfindung besteht darin, daß das eine Längsteil in seinem mittleren Bereich eine nach oben offene Ausnehmung zur Aufnahme des Auslösers und das andere Längsteil in seinem mittleren Bereich an seiner Unterseite ein Verriegelungsteil aufweist, wobei der verriegelnde Bereich des Verriegelungsteils von unten in die Ausnehmung vorsteht und das Verriegelungsteil einen elastischen schwenkbeweglichen Hebel darstellt. Das Verriegelungsteil verhindert das Auseinanderfahren des Einsatzes.

In einer ersten besonders bevorzugten Ausgestaltung der Erfindung ist der Auslöser als vorspannbarer Kolben ausgebildet, der nach Ablauf einer vorbestimmten Zeitdauer T sein Längenmaß vergrößert. Der Auslöser kann somit als "Zeitzünder" bezeichnet werden, der nach Ablauf der Zeitdauer T die Selbsteinstellung des Höhenausgleichs auslöst. Die Zeitdauer T ist dabei nicht exakt festgelegt und sollte vorzugsweise mehr als 30 Sekunden, speziell 1 bis 5 Minuten betragen.

Der Auslöser umfaßt in einer besonderen Ausgestaltung eine Fixiereinrichtung, die den Kolben über die vorbestimmte Zeitdauer T im vorgespannten Zustand hält. Nach Ablauf der Zeitdauer T löst sich die Fixiereinrichtung und der Kolben kann sein Längenmaß vergrößern. In einer konkreten Ausgestaltung umfaßt der beschriebene Auslöser ein unteres Element und ein oberes Element, wobei das untere Element und das obere Element gegeneinander axial verschieblich gelagert sind und eine Vorspanneinrichtung, insbesondere eine Spiralfeder zwischen dem unteren und dem oberen Element wirksam ist, derart, daß nach Ablauf der vorbestimmten Zeitdauer T unteres Element und oberes Element sich voneinander entfernen und der Kolben sein Längenmaß vergrößert.

Diese Vergrößerung des Längenmaßes bewirkt, daß der schwenkbewegliche Hebel des Verriegelungsteils gelöst wird und der Einsatz sein Quermaß bis auf die erforderliche Breite verändern kann.

In einer speziellen Ausgestaltung ist die Fixiereinrichtung als Saugschale ausgebildet, die sich an einer Platte, die das untere Element bildet, über die vorbestimmte Zeitdauer T festsaugt. Unter Einwirkung der eigenen Federkraft der Saugschale sowie der Vorspanneinrichtung löst sich die Saugschale nach Ablauf der Zeitdauer T, die etwas schwanken kann - aber mindestens 30 Sekunden betragen soll - von der Platte, die das untere Element bildet.

In einer anderen Ausgestaltung ist der Auslöser mit einem spannbaren Kolben versehen, der nach dem Spannen zeitverzögert in eine untere Endstellung bewegt wird, in welcher er das Verriegelungsteil entriegelt, wobei der Kolben in einer Ausnehmung eines Längsteils gelagert ist und in seinem oberen Bereich ein ihn diametral durchdringendes elastisches Rückstellmittel angeordnet ist, dessen beide freien Enden als seitliche Überstände in der gespannten Stellung des Kolbens gegen die Wand der Ausnehmung anliegen. Die zeitverzögerte Bewegung des Kolbens in seine untere Endstellung ermöglicht den Einbau und das Positionieren der Wanne in den Wannenträger vor dem Tätigwerden des selbsteinstellenden Einsatzes.

Als Antrieb für den Kolben ist nach der Erfindung dessen Oberseite ein diese beaufschlagendes Spannmittel zugeordnet, das als Gummiband ausgebildet ist, dessen beide freien Enden auf der Oberseite des Kolbens fixiert sind. Dieser Antrieb ist robust, funktionssicher und einfach zu bedienen.

Dabei hat es sich als vorteilhaft erwiesen, wenn das Gummiband von seinem ersten Festpunkt einen neben der Ausnehmung befindlichen Durchgang durchläuft, von dort in die Ausnehmung eintritt und durch den Kolben in Richtung von dessen Längsachse geführt ist, auf der Oberseite des Kolbens aufliegt, wieder in diesen eintritt und ihn in Richtung seiner Längsachse durchläuft, in die Ausnehmung austritt und von dieser in einem weiteren Durchgang im Längsteil zum zweiten Festpunkt verläuft.

Um die Reibung des Kolbens in der Ausnehmung des Längsteils zu verringern, ist erfindungsgemäß vorgesehen, daß unterhalb des Austritts des elastischen Rückstellmittels aus dem Kolben dessen Außenbereiche freigespart sind.

In weiterer Ausgestaltung der Erfindung weisen die beiden einander diametral gegenüberliegenden Laufflächen des elastischen Rückstellmittels an der Wandung der Ausnehmung einen oberen, schräg von außen oben nach innen unten verlaufenden Bereich, einen mittleren sich parallel zur Längsachse der Ausnehmung erstreckenden Bereich und einen unteren, stark zurückspringenden Bereich auf, dessen Durchmesser geringfügig größer als die Länge des entspannten elastischen Rückstellmittels ist. Dadurch wird bei der Kolbenbewegung folgender zeitlicher Ablauf geschaffen: oberer Bereich = langsam abnehmende Geschwindigkeit, mittlerer Bereich = annähernd konstante Geschwindigkeit und unterer Bereich = hohe Geschwindigkeit bzw. schlagartiges Einrücken in die Endstellung, wodurch ein sicheres Entriegeln des Verriegelungsteils gewährleistet ist.

Um ein beim Spannen des Auslösers erfolgendes Herausziehen des Kolbens aus der Ausnehmung zu vermeiden, ist dessen Hubweg nach oben durch einen Anschlag begrenzt.

Zum Zwecke einer höhenverstellbaren, jedoch unverlierbaren Zuordnung des Einsatzes zum Wannenträger ist gemäß weiteren wesentlichen Merkmalen der Erfindung vorgesehen, daß die Längsteile in ihren unteren Eckbereichen zwei winklig zueinander angeordnete Einschnitte aufweisen, in denen die Spannbänder gehalten sind, wobei in der Verlängerung der Eckbereiche der Längsteile auf der Innenfläche des Bodens Widerlager zur Befestigung der Spannbänder vorgesehen sind, die als knopfartige Ausbildungen gestaltet sind.

In der Zeichnung ist ein bevorzugtes Ausführungsbeispiel der Erfindung dargestellt.

Es zeigen
- Fig. 1: eine Draufsicht auf den Boden eines erfindungsgemäßen Wannenträgers ohne Einsatz,
- Fig. 2: eine Querschnittsansicht nach Linie A - A des Bodens der Fig. 1,
- Fig. 3: eine Draufsicht auf den Boden mit dem in der ersten oberen verriegelten Stellung befindlichen Einsatz,
- Fig. 4: eine Querschnittsansicht nach Linie B - B des Bodens der Fig. 3,
- Fig. 5: eine Draufsicht auf den Boden mit dem in der unteren entriegelten Stellung befindlichen Einsatz,
- Fig. 6: eine Querschnittsansicht nach Linie C - C des Bodens der Fig. 5,
- Fig. 7: eine Draufsicht,
- Fig. 8: eine Seitenansicht und
- Fig. 9: eine Querschnittsansicht nach Linie D - D des einen Längsteils des Einsatzes,
- Fig. 10: eine Draufsicht und
- Fig. 11: eine Seitenansicht des anderen Längsteils des Einsatzes,
- Fig. 12: eine Querschnittsansicht nach Linie E - E in Fig. 10 und
- Fig. 13: eine Querschnittsansicht nach Linie F - F in Fig. 10 des anderen Längsteils des Einsatzes,
- Fig. 14 - 16: den Auslöser in der Draufsicht und - in der gespannten Stellung - in zwei zueinander rechtwinkligen Schnittansichten sowie
- Fig. 17 - 19: ein Sperrglied in Draufsicht, Seitenansicht und Stirnansicht.
- Fig. 20: eine alternative, besonders bevorzugte Ausführungsform des Auslösers in einer Teilquerschnittsansicht, wobei der Auslöser gleichzeitig in seiner gespannten Stellung als auch in entspannter Stellung (Pfeile) dargestellt ist,
- Fig. 21: den Auslöser nach Fig. 20 in einer Ansicht von oben,
- Fig. 22: den Auslöser nach Fig. 20 in Querschnittansicht,
- Fig. 23: das untere Element des Auslösers nach Fig. 20 umfassend eine Vorspanneinrichtung und eine Platte,
- Fig. 24: die Saugschale für das obere Element des Auslösers nach fig. 20,
- Fig. 25: Saugschale, Vorspanneinrichtung und Platte für einen Auslöser nach Fig. 20 im entspannten Zustand.

In den Fig. 1 und 2 ist ein Boden 1 eines nicht weiter dargestellten Wannenträgers gezeigt, an dessen Stirnseiten je eine - ebenfalls nicht dargestellte - Ausnehmung für den Durchgang der Ablaufgarnitur anschließt, von denen die nicht benötigte Ausnehmung abgedeckt wird. Die Innenfläche 2 des Bodens 1 weist eine den Außenflächen der Wanne im wesentlichen entsprechende Kontur auf. Im zentralen Bereich des Bodens 1 ist eine rechteckige Ausnehmung 3 vorgesehen, deren lange ebenflächige Ränder 3a, 3b nach unten und innen abgeschrägt sind. In der Verlängerung der Eckbereiche der Ausnehmung 3 sind an der Innenfläche 2 des Bodens 1 knopfartige Ausbildungen 4 vorgesehen.

In den Fig. 3 und 4 ist die Ausnehmung 3 mittels eines Einsatzes 5 überdeckt. Der aus zwei Längsteilen 5a, 5b und einem von diesen umschlossenen Sperrglied 5c bestehende Einsatz 5 befindet sich dabei in einer ersten oberen verriegelten Stellung, in der er von Spannbändern 6 gehalten ist, die an den knopfartigen Ausbildungen 4 festgemacht sind.

Die Längsteile 5a, 5b weisen in einem Endbereich eine nutartige Aufnahme 7a und im anderen Endbereich einen über die Teilungsebene vorstehenden Steg 7b auf, der in die nutartige Aufnahme 7a des jeweils anderen Längsteils 5b, 5a eingreift. In der dargestellten ersten oberen verriegelten Stellung liegen die einander zugewandten Innenseiten der Längsteile 5a, 5b gegeneinander an, allerdings unter Belassung einer zentralen, Doppel-T-Form aufweisenden Ausnehmung 8, in die das entsprechende Form besitzende Sperrglied 5c eingesetzt ist. Die Oberseiten der Längsteile 5a, 5b und des Sperrglieds 5c liegen dabei in einer Ebene. In dem Längsteil 5b ist ein Auslöser 9 dargestellt.

In den Fig. 5 und 6 ist der Einsatz 5 in einer unteren entriegelten Stellung gezeigt, in der sein Quermaß größer als in der ersten oberen verriegelten Stellung gemäß Fig. 3 und 4 ist, da die Längsteile 5a, 5b bis zur Anlage ihrer Außenseiten gegen die langen Ränder 3a, 3b der Ausnehmung 3 auseinandergefahren sind. Das Sperrglied 5c befindet sich in einer abgesenkten Stellung, in der es die Längsteile 5a, 5b an einem Sich-Aufeinander-Zubewegen hindert. Der Auslöser 9 nimmt seine entspannte Stellung ein, nachdem er die Längsteile 5a, 5b entriegelt hat.

In den Fig. 7 - 9 ist das Längsteil 5a veranschaulicht. Seine Außenseite ist nach unten und innen abgeschrägt, während von seiner Innenseite die nutartigen Aufnahmen 7a, die vorstehenden Stege 7b und die eine Hälfte der Ausnehmung 8 ausgehen. Im mittleren Bereich der Ausnehmung 8 befindet sich ein Vorsprung 10, an dem ein über die Innenseite des Längsteils 5a vorstehender Steg 11 ansitzt, der an seinem freien Ende mit einer Rastnase 12 versehen ist. Der Steg 11 ist elastisch verschwenkbar, stellt also einen schwenkbeweglichen Hebel dar. Ein Einschnitt 13 ist zur Aufnahme des Spannbands 6 bestimmt. Mit 14a, 14b sind zwei untere Aussparungen an den beiden Stirnseiten der Ausnehmung 8 bezeichnet.

Das Längsteil 5b ist aus den Fig. 10 - 13 ersichtlich. Es ist im wesentlichen spiegelsymmetrisch zum Längsteil 5a. Allerdings tritt an die Stelle des Stegs 11 mit Rastnase 12 eine Ausnehmung 15 zur Aufnahme des Auslösers 9, wobei in der verriegelten Stellung die Rastnase 12 in die Ausnehmung 15 vorsteht und deren Basis bildet. Zu diesem Zweck ist auf der Unterseite des Längsteils 5b unter der Ausnehmung 15 eine Nut 16 vorgesehen, in welcher der Steg 11 geführt ist.

Wie Fig. 12 zeigt, weist die Wandung der Ausnehmung 15 zwei diametral gegenüberliegende Laufflächen 17a, 17b auf, deren oberer Bereich von außen oben nach innen unten und deren mittlerer Bereich parallel zur Längsachse der Ausnehmung 15 verläuft, während ihr unterer Bereich einen nach außen gerichteten Rücksprung 18 aufweist. Fig. 13 zeigt eine Draufsicht auf die Lauffläche 17a mit Rücksprung 18 und darunter befindlichem Durchgang 19 für die Rastnase 12, der in die Nut 16 übergeht. Mit 20a, 20b sind zwei Festpunkte bezeichnet.

Die Fig. 14 - 16 zeigen die Ausnehmung 15 mit eingesetztem Auslöser 9. Auf seiner Oberseite ist ein diametral verlaufendes elastisches Rückstellmittel 21 gehalten, das seitliche Überstände 21a, 21b besitzt, die bei der Abwärtsbewegung des Auslösers 9 gegen die Laufflächen 17a, 17b zur Anlage kommen. Vom Festpunkt 20a verläuft über die Oberseite des Auslösers 9 zum Festpunkt 20b ein Spannmittel 22, das den Auslöser 9 im Sinne einer Abwärtsbewegung beaufschlagt.

Das Spannmittel 22 kann jedoch auch anders geführt sein. So wäre es bsp. denkbar, daß es von seinem ersten Festpunkt einen neben der Ausnehmung 15 befindlichen Durchgang durchläuft. von dort in die Ausnehmung 15 eintritt und durch den Auslöser 9 in Richtung von dessen Längsachse geführt ist, auf der Oberseite des Auslösers 9 aufliegt, wieder in diesen eintritt und ihn in Richtung seiner Längsachse durchläuft, in die Ausnehmung 15 austritt und von dieser in einem weiteren Durchgang im Längsteil 5b zum zweiten Festpunkt verläuft.

Das Sperrglied 5c besteht aus einem Steg 23, in dessen Endbereichen seitlich Balken 24 ansitzen. Während die Seitenflächen des Stegs 23 vertikal verlaufen, sind die Seitenflächen der Balken 24 nach unten und innen abgeschrägt. Die Gegenflächen der Ausnehrnung 8 sind entsprechend ausgebildet, so daß in der verriegelten Stellung des Einsatzes 5 die beiderseitigen Flächen gegeneinander anliegen. In seinem mittleren Bereich weist der Steg 23 einen Durchgang 25 für den Steg 11 mit Rastnase 12 auf. An der Basis der Stirnflächen des Sperrglieds 5c sind sich in Richtung von dessen Längsachse erstreckende Vorsprünge 26a, 26b vorgesehen, die in der verriegelten Stellung des Sperrglieds 5c in die Aussparungen 14a, 14b der Längsteile 5a, 5b eingreifen und damit das Sperrglied 5c gegen ein nach oben erfolgendes Herausnehmen sichern.

Der Wanneneinbau in den erfindungsgemäßen Wannenträger geht wie folgt vor sich:

Der Boden 1 wird zu Beginn der Montage in die in den Fig. 3 und 4 gezeigte Stellung überführt, in welcher der Einsatz 5 eine erste obere verriegelte Stellung über der Ausnehmung 3 einnimmt. Dann wird der Auslöser 9 gespannt. Anschließend wird die Wanne in den Wannenträger eingesetzt, wobei ihr Boden gegen den Einsatz 5 zur Anlage kommt und diesen abwärts in eine zweite untere Stellung bewegt, in welcher der - immer noch verriegelte - Einsatz 5 in die Ausnehmung 3 gelangt, zu deren langen Rändern 3a, 3b er jedoch noch einen Abstand aufweist. Sobald der gespannte Auslöser 9 durch das Spannmittel 22 gegen die Kraft des elastischen Rückstellmittels 21 so weit nach unten bewegt worden ist, daß das elastische Rückstellmittel 21 über den Rücksprung 18 bewegt wird, schnellt er nach unten und trifft auf die Rastnase 12; dadurch wird der Steg 11 nach unten verschwenkt und die Rastnase 12 in die Entriegelungsstellung überführt. Nun kann die Zugkraft der Spannbänder 6 die Längsteile 5a, 5b nach außen bewegen, bis deren Außenseiten gegen die langen Ränder 3a, 3b der Ausnehmung 3 zur Anlage kommen und der Einsatz fixiert ist. Gegen ein unerwünschtes Zurückfahren der Längsteile 5a, 5b werden diese durch das bei deren Auswärtsbewegung abgesunkene Sperrglied 5c gesichert.

Auf diese Weise hat die Wanne selbst die von ihr benötigte Höhenlage eingestellt, in der sie unverrückbar gehalten ist.

In den Fig. 20 bis 25 ist eine besonders bevorzugte Ausführungsform eines Auslösers 9a dargestellt. In der dargestellten Ausführungsform umfaßt der Auslöser 9a ein unteres Element 28 und ein oberes Element 29, wobei der Auslöser 9a durch eine Relatiwerschiebung zwischen unterem Element 28 und oberem Element 29 sein Längenmaß ändern kann. Hierzu umfaßt das obere Element 29 einen Führungskolben 34 mit Führungen 35, die eine drehfeste, aber längsverschiebliche Lagerung in einer Ausnehmung im Einsatz 5 gestatten. Der Führungskolben 34 ist zweckmäßigerweise wie der Einsatz selbst aus Hartschaumstoff gebildet.

Im oberen Element 29 des Auslösers 9a ist ein flexibler Hut 36, vorzugsweise aus Kunststoff, eingesetzt. Der Hut 36 umfaßt eine topfförmig ausgebildete Einsatznase 33, die in eine Saugschale 32 übergeht. Der Hut 36 wird mit der Einsatznase 33 in eine Ausnehmung im oberen Element 29 eingesetzt. Der Hut 36 ist auf der dem oberen Element 29 abgewandten Seite von der Saugschaule 32 her offen.

Ein unteres Element 28 umfaßt eine Vorspanneinrichtung, insbesondere eine Spiralfeder 30 und eine endseitig an der Spiralfeder 30 befestigte Platte 31. Von der der Platte 31 abgewandten Seite her ist die Spiralfeder 30 in den Hut 36, und zwar im Bereich der Einsatznase 33, einsetzbar. Die Einsatznase 33 kann im Inneren des Hutes 36 eine Rastnut ausbilden, in die das vordere Ende der Spiralfeder 30 einrastbar ist.

Das die Spiralfeder 30 und die Platte 31 umfassende untere Element 28 kann so mit dem den Hut 36 und den Führungskolben 34 umfassenden oberen Element zusammengesetzt werden. (Vgl. Fig. 20 und 22).

Wie aus Fig. 20 hervorgeht, läßt sich die Platte unter Komprimieren der Spiralfeder 30 so auf die Saugschale 32 aufdrücken, daß sie sich für eine vorbestimmte Zeitdauer T festsaugt. Aufgrund der Rückstellkraft der Saugschale 32, vor allem aber der Spiralfeder 30, löst sich nach Ablauf der vorbestimmten Zeitdauer T die Platte 31 von der Saugschale 32, wobei sich die Platte 31 unter Einwirkung der Spiralfeder vom Führungskolben 34 um die Distanz d entfernt.

Diese Expansion des Auslösers 9a bewirkt, daß der Führungskolben 34 an der Unterseite der eingesetzten Badewanne in Anlage kommt und gleichzeitig die Platte 31 des unteren Elements 28 des Auslösers den schwenkbeweglichen Hebel, der gemäß Fig. 15 einen Steg 11 und eine Rastnase 12 umfassen kann, löst, so daß der Einsatz sein Quermaß bis auf die erforderliche Breite verändern kann.

Mit dem beschriebenen Auslöser 9a wird das Aufstellen eines Wannenträgers unter das Einsetzen einer Badewanne mit selbsteinstellendem Boden denkbar einfach. Der Monteur muß lediglich vor Einsetzen der Badewanne den Auslöser 9a durch Zusammendrücken des unteren Elements 28 und des oberen Elements 29 in gespannten Zustand versetzen. Der gespannte Auslöser 9a wird sodann in die im Einsatz 5 vorgesehene Ausnehmung, die sich zum schwenkbeweglichen Hebel hin öffnet, eingesetzt. Daraufhin wird, während sich der Auslöser 9a noch immer im gespannten Zustand befindet, die Badewanne eingesetzt. Der Auslöser 9a gibt, während er sich entspannt und an den Boden der Badewanne anschlägt, ein entsprechendes Geräuschsignal ab, so daß der Monteur eine Bestätigung für das Auslösen des selbsteinstellenden Bodens auf akustische Weise erhält.

Mit dem selbsteinstellenden Boden nach der Erfindung läßt sich ein feinstufiger Höhenausgleich bei der Montage mit wenigen Handgriffen auf zuverlässige Weise erreichen.

## Patentansprüche

1. Wannenträger aus Hartschaumstoff für verschiedenartige Wannen einer Baugruppe, der als kastenartiges Bauteil ausgebildet ist, dessen lichte Länge, Breite und Tiefe auf die bei der betreffenden Baugruppe vorkommende größte außen gemessene Wannenlänge, -breite und -tiefe abgestimmt sind, wobei dem Boden (1) Höhenausgleichsmittel zugeordnet sind, **dadurch gekennzeichnet, daß** im Boden (1) des Wannenträgers eine Ausnehmung (3) mit mindestens bereichsweise nach unten und innen abgeschrägtem, ebenflächigen Rand (3a, 3b) vorgesehen ist, der ein formmäßig korrespondierender Einsatz (5) zugeordnet ist, dessen Rand entsprechend der Konizität des Rands der Ausnehmung (3) abgeschrägt und dessen rechtwinklig zur Bodenlängsachse verlaufendes Quermaß veränderbar ist, wobei der Einsatz (5) in einer ersten oberen verriegelten Stellung schwebend über der Ausnehmung (3) gehalten ist und sein Quermaß den kleinsten Wert aufweist, aus der er beim Einbau der Wanne von dieser unter Beibehaltung des kleinsten Quermaßes in eine zweite untere verriegelte Stellung innerhalb der Ausnehmung (3) bewegt wird, in der mittels eines Auslösers (9, 9a) seine Entriegelung und eine Zunahme seines Quermaßes bis zur Anlage seines Rands gegen den Rand der Ausnehmung (3) erfolgt.

2. Wannenträger nach Anspruch 1, **dadurch gekennzeichnet, dass** der Einsatz (5) rechteckig ist und seine lange Achse mit der Längsachse des Bodens (1) des Wannenträgers zusammenfällt.

3. Wannenträger nach Anspruch 1 oder 2, **dadurch gekennzeichnet, dass** die die Ausnehmung (3) begrenzenden Ränder (3a, 3b) eine strukturierte Oberfläche aufweisen oder mit anderweitigen die Gleit- oder Haftreibung erhöhenden Mitteln versehen sind.

4. Wannenträger nach einem der Ansprüche 1 bis 3, **dadurch gekennzeichnet, dass** die den Rändern (3a, 3b) der Ausnehmung zugewandten Ränder des Einsatzes (5) eine strukturierte Oberfläche aufweisen oder mit anderweitigen die Gleit- oder Haftreibung erhöhenden Mitteln versehen sind.

5. Wannenträger nach einem der Ansprüche 1 bis 4, **dadurch gekennzeichnet, dass** die Ränder (3a, 3b) der beiden langen Seiten der Ausnehmung (3) und des Einsatzes (5) konisch abgeschrägt sind.

6. Wannenträger nach einem der Ansprüche 1 bis 5, **dadurch gekennzeichnet, dass** der Einsatz (5) dreiteilig ausgebildet ist.

7. Wannenträger nach Anspruch 6, **dadurch gekennzeichnet, dass** der Einsatz (5) in Längsrichtung geteilt ist und zwei Längsteile (5a, 5b) aufweist.

8. Wannenträger nach Anspruch 7, **dadurch gekennzeichnet, dass** jedes der beiden Längsteile (5a, 5b) in einem Endbereich eine nutartige Aufnahme (7a) und im anderen Endbereich einen über die Teilungsebene vorstehenden Steg (7b) aufweist, der in der nutartigen Aufnahme (7a) des jeweils anderen Längsteils (5b, 5a) gehalten ist.

9. Wannenträger nach Anspruch 8, **dadurch gekennzeichnet, dass** sowohl auf der Unterseite als auch auf der Oberseite jedes Längsteils (5a, 5b) je eine nutartige Aufnahme (7a) und je ein Steg (7b) vorgesehen sind, wobei der nutartigen Aufnahme (7a) der Oberseite der Steg (7b) der Unterseite und der nutartigen Aufnahme (7a) der Unterseite der Steg (7b) der Oberseite gegenüberliegt.

10. Wannenträger nach den Ansprüchen 7 bis 9, **dadurch gekennzeichnet, dass** die beiden Längsteile (5a, 5b) zwischen der nutartigen Aufnahme (7a) und dem Steg (7b) mit einer von ihrer Oberseite ausgehenden Ausnehmung (8) zur Aufnahme eines Sperrglieds (5c) versehen sind.

11. Wannenträger nach Anspruch 10, **dadurch gekennzeichnet, dass** das Sperrglied (5c) und/oder die Ausnehmung (8) eine strukturierte Oberfläche aufweisen oder mit anderweitigen die Gleit- oder Haftreibung erhöhenden Mitteln versehen sind.

12. Wannenträger nach Anspruch 10 oder 11, **dadurch gekennzeichnet, dass** die Ausnehmung (8) Doppel-T-Form aufweist.

13. Wannenträger nach einem der Ansprüche 10 bis 12, **dadurch gekennzeichnet, dass** die Bereiche der Querbalken des Doppel-T der Ausnehrnung (8) nach unten und innen abgeschrägt sind.

14. Wannenträger nach einem der Ansprüche 10 bis 13, **dadurch gekennzeichnet, dass** das Sperrglied (5c) ein Doppel-T-Profilstück ist.

15. Wannenträger nach Anspruch 14, **dadurch gekennzeichnet, dass** die nach außen weisenden Seitenflächen der Balken (24) des Doppel-T nach unten und innen abgeschrägt sind.

16. Wannenträger nach den Ansprüchen 14 und 15, **dadurch gekennzeichnet, dass** an den nach außen weisenden Stirnflächen der Balken (24) des Doppel-T irn unteren Bereich sich in Richtung der Längsachse des Sperrglieds (5c) erstreckende Vorsprünge (26a, 26b) vorgesehen sind.

17. Wannenträger nach einem der Ansprüche 7 bis 16, **dadurch gekennzeichnet, dass** das eine Längsteil (5b) in seinem mittleren Bereich eine nach oben offene Ausnehmung (15) zur Aufnahme des Auslösers (9, 9a) und das andere Längsteil (5a) in seinem mittleren Bereich an seiner Unterseite ein Verriegelungsteil (11, 12) aufweist, wobei der verriegelnde Bereich (12) des Verriegelungsteils von unten in die Ausnehmung (15) vorsteht.

18. Wannenträger nach Anspruch 17, **dadurch gekennzeichnet, dass** das Verriegelungsteil (11, 12) einen elastischen schwenkbeweglichen Hebel darstellt.

19. Wannenträger nach einem der Ansprüche 1 bis 18, **dadurch gekennzeichnet, dass** der Auslöser (9a) als vorspannbarer Kolben ausgebildet ist, der nach Ablauf einer vorbestimmten Zeitdauer T sein Längenmaß vergrößert.

20. Wannenträger nach Anspruch 19, **dadurch gekennzeichnet, dass** der Auslöser (9a) eine Fixiereinrichtung umfasst, die den Kolben über die vorbestimmte Zeitdauer T im vorgespannten Zustand hält.

21. Wannenträger nach Anspruch 19 oder 20, **dadurch gekennzeichnet, dass** der Auslöser (9a) ein unteres Element (28) und ein oberes Element (29) umfasst, wobei unteres Element (28) und oberes Element (29) axial gegeneinander verschieblich gelagert sind und eine Vorspannungseinrichtung, insbesondere eine Spiralfeder (30) zwischen dem unteren Element (28) und dem oberen Element (29) wirksam ist.

22. Wannenträger nach Anspruch 17 oder 18, **dadurch gekennzeichnet, dass** der Auslöser (9) mit einem spannbaren Kolben versehen ist, der nach dem Spannen zeitverzögert in eine untere Endstellung bewegt wird, in welcher er das Verriegelungsteil (11, 12) entriegelt.

23. Wannenträger nach Anspruch 22, **dadurch gekennzeichnet, dass** der Kolben (9) in einer Ausnehmung (15) eines Längsteils (5b) gelagert ist.

24. Wannenträger nach Anspruch 23, **dadurch gekennzeichnet, dass** im oberen Bereich des Kolbens (9) ein diesen diametral durchdringendes elastisches Rückstellmittel (21) angeordnet ist, dessen beide freien Enden als seitliche Überstände (21a, 21b) in der gespannten Stellung des Kolbens (9) gegen die Wand der Ausnehmung (15) anliegen.

25. Wannenträger nach einem der Ansprüche 22 bis 24, **dadurch gekennzeichnet, dass** der Oberseite des Kolbens (9) ein diese beaufschlagendes Spannmittel (22) zugeordnet ist.

26. Wannenträger nach Anspruch 25, **dadurch gekennzeichnet, dass** das Spannmittel (22) als Gummiband ausgebildet ist.

27. Wannenträger nach Anspruch 26, **dadurch gekennzeichnet, dass** die beiden freien Enden des Gummibands (22) auf der Oberseite des Kolbens (9) fixiert sind.

28. Wannenträger nach Anspruch 27, **dadurch gekennzeichnet, dass** das Gummiband (22) von seinem ersten Festpunkt (20a) einen neben der Ausnehmung (15) befindlichen Durchgang (19) durchläuft, von dort in die Ausnehmung (15) eintritt und durch den Kolben (9) in Richtung von dessen Längsachse geführt ist, auf der Oberseite des Kolbens (9) aufliegt, wieder in diesen eintritt und ihn in Richtung seiner Längsachse durchläuft, in die Ausnehmung (15) austritt und von dieser in einem weiteren Durchgang (19) im Längsteil (5b) zum zweiten Festpunkt (20b) verläuft.

29. Wannenträger nach einem der Ansprüche 22 bis 28, **dadurch gekennzeichnet, dass** unterhalb des Austritts des elastischen Rückstellmittels (21) aus dem Kolben (9) dessen Außenbereiche freigespart sind.

30. Wannenträger nach Anspruch 29, **dadurch gekennzeichnet, dass** die beiden einander diametral gegenüberliegenden Laufflächen (17a, 17b) des elastischen Rückstellmittels (21) an der Wandung der Ausnehmung (15) einen oberen, schräg von außen oben nach innen unten verlaufenden Bereich, einen mittleren sich parallel zur Längsachse der Ausnehmung (15) erstreckenden Bereich und einen unteren, stark zurückspringenden Bereich aufweisen, dessen Durchmesser geringfügig größer als die Länge des entspannten elastischen Rückstellmittels (21) ist.

31. Wannenträger nach einem der Ansprüche 19 bis 30, **dadurch gekennzeichnet, dass** der Hubweg des Kolbens (9, 9a) nach oben durch einen Anschlag begrenzt ist.

32. Wannenträger nach einem der Ansprüche 7 bis 31, **dadurch gekennzeichnet, dass** die Längsteile (5a, 5b) in ihren unteren Eckbereichen zwei winklig zueinander angeordnete Einschnitte (13) aufweisen, in denen Spannbänder (6) gehalten sind.

33. Wannenträger nach Anspruch 32, **dadurch gekennzeichnet, dass** in der Verlängerung der Eckbereiche der Längsteile (5a, 5c) auf der Innenfläche (2) des Bodens (1) Widerlager zur Befestigung der Spannbänder (6) vorgesehen sind.

34. Wannenträger nach Anspruch 33, **dadurch gekennzeichnet, dass** die Widerlager als knopfartige Ausbildungen (4) gestaltet sind.

35. Wannenträger nach Anspruch 21, **dadurch gekennzeichnet, dass** die Fixiereinrichtung als Saugschale (32) ausgebildet ist, welche am unteren Element (28) ansaugbar ist.

## Claims

1. A bath-tub support comprising rigid foam for different bath tubs of a structural assembly, the bath-tub support being formed as a box-type component, the clear length, breadth and depth of which are adapted to the greatest external length, breadth and depth measurements of the bath tub of the respective structural assembly, wherein vertical adjustment means are associated with the base (1), **characterised in that** a recess (3) with a planar edge (3a, 3b) which is downwardly and inwardly chamfered at least in part is provided in the base (1) of the bath-tub support, an insert (5) of corresponding shape being associated with the recess (3), the edge of the insert (5) being chamfered in accordance with the taper of the edge of the recess (3), and its transverse dimension, which extends at right angles to the longitudinal axis of the base, being variable, wherein the insert (5) is suspended above the recess (3) in a first, upper locked position and its transverse dimension has the smallest value and, during installation of the bath tub, it is moved from said first position, with maintenance of the smallest transverse dimension, into a second, lower locked position inside the recess (3) in which, by means of a trigger (9, 9a), the insert (5) is unlocked and its transverse dimension increased until its edge rests against the edge of the recess (3).

2. A bath-tub support according to claim 1, **characterised in that** the insert (5) is rectangular and its long axis coincides with the longitudinal axis of the base (1) of the bath-tub support.

3. A bath-tub support according to claim 1 or 2, **characterised in that** the edges (3a, 3b) bordering the recess (3) have a textured surface or are provided with other means increasing the sliding or static friction.

4. A bath-tub support according to any one of claims 1 to 3, **characterised in that** the edges of the insert (5) facing the edges (3a, 3b) of the recess have a textured surface or are provided with other means increasing the sliding or static friction.

5. A bath-tub support according to any one of claims 1 to 4, **characterised in that** the edges (3a, 3b) of the two long sides of the recess (3) and the insert (5) are conically chamfered.

6. A bath-tub support according to any one of claims 1 to 5, **characterised in that** the insert (5) is tripartite.

7. A bath-tub support according to claim 6, **characterised in that** the insert (5) is divided in the longitudinal direction and comprises two longitudinal parts (5a, 5b).

8. A bath-tub support according to claim 7, **characterised in that** each of the two longitudinal parts (5a, 5b) has a groove-type mounting (7a) in one end region and a bar (7b) projecting beyond the dividing plane in the other end region, the bar (7b) being held in the groove-type mounting (7a) of the respective other longitudinal part (5b, 5a).

9. A bath-tub support according to claim 8, **characterised in that** a groove-type mounting (7a) and a bar (7b) are provided on both the underside and the upper surface of each longitudinal part (5a, 5b), wherein the bar (7b) of the underside is opposite the groove-type mounting (7a) of the upper surface and the bar (7b) of the upper surface is opposite the groove-type mounting (7a) of the underside.

10. A bath-tub support according to claims 7 to 9, **characterised in that** the two longitudinal parts (5a, 5b) are provided with a recess (8) between the groove-type mounting (7a) and the bar (7b), starting from their upper surface, the recess (8) being provided for receiving a locking member (5c).

11. A bath-tub support according to claim 10, **characterised in that** the locking member (5c) and /or the recess (8) have a textured surface or are provided with other means increasing the sliding or static friction.

12. A bath-tub support according to claim 10 or 11, **characterised in that** the recess (8) is in the shape of a double T.

13. A bath-tub support according to any one of claims 10 to 12, **characterised in that** the regions of the crossbars of the double T of the recess (8) are chamfered downwardly and inwardly.

14. A bath-tub support according to any one of claims 10 to 13, **characterised in that** the locking member (5c) is a double T section.

15. A bath-tub support according to claim 14, **characterised in that** the outward facing lateral surfaces of the bars (24) of the double T are chamfered downwardly and inwardly.

16. A bath-tub support according to claims 14 and 15, **characterised in that** projections (26a, 26b) extending in the direction of the longitudinal axis of the locking member (5c) are provided on the outward facing end surfaces of the bars (24) of the double T in the lower region.

17. A bath-tub support according to any one of claims 7 to 16, **characterised in that** one longitudinal part (5b) has an upwardly open recess (15) in its middle region for receiving the trigger (9, 9a), and the other longitudinal part (5a) has a locking part (11, 12) in its middle region on its underside, wherein the locking region (12) of the locking part projects into the recess (15) from below.

18. A bath-tub support according to claim 17, **characterised in that** the locking part (11, 12) is formed as a resilient, pivoting lever.

19. A bath-tub support according to any one of claims 1 to 18, **characterised in that** the trigger (9a) is formed as a preloadable piston which increases its length after a predetermined period T has elapsed.

20. A bath-tub support according to claim 19, **characterised in that** the trigger (9a) comprises a fixing device which holds the piston in the preloaded state during the predetermined period T.

21. A bath-tub support according to claim 19 or 20, **characterised in that** the trigger (9a) comprises a lower component (28) and an upper component (29), wherein the lower component (28) and the upper component (29) are mounted so as to be axially displaceable relative to one another, and a preloading device, in particular a helical spring (30), acts between the lower component (28) and the upper component (29).

22. A bath-tub support according to claim 17 or 18, **characterised in that** the trigger (9) is provided with a loadable piston which, after loading, is moved with a time-delay into a lower end position in which it unlocks the locking part (11, 12).

23. A bath-tub support according to claim 22, **characterised in that** the piston (9) is mounted in a recess (15) in a longitudinal part (5b).

24. A bath-tub support according to claim 23, **characterised in that** a resilient restoring means (21) extending through the piston (9) diametrically is arranged in the upper region of the piston (9), the two free ends of the restoring means (21) resting as lateral projections (21a, 21b) against the wall of the recess (15) when the piston (9) is in the loaded position.

25. A bath-tub support according to any one of claims 22 to 24, **characterised in that** a loading means (22) acting upon the upper end of the piston (9) is associated therewith.

26. A bath-tub support according to claim 25, **characterised in that** the loading means (22) is formed as a rubber band.

27. A bath-tub support according to claim 26, **characterised in that** the two free ends of the rubber band (22) are fixed to the upper end of the piston (9).

28. A bath-tub support according to claim 27, **characterised in that** the rubber band (22) extends from its first fixing point (20a) through an opening (19) next to the recess (15) and from there passes into the recess (15) and is guided through the piston (9) in the direction of its longitudinal axis, rests on the upper end of the piston (9), enters the latter again and passes through it in the direction of its longitudinal axis, issues into the recess (15) and from there extends to the second fixing point (20b) in a further opening (19) in the longitudinal part (5b).

29. A bath-tub support according to any one of claims 22 to 28, **characterised in that**, below the point at which the resilient restoring means (21) issues from the piston (9), the outer regions thereof are recessed.

30. A bath-tub support according to claim 29, **characterised in that** the two diametrically opposed running surfaces (17a, 17b) of the resilient restoring means (21) on the wall of the recess (15) have an upper region extending inwardly from top to bottom, a middle region extending parallel to the longitudinal axis of the recess (15) and a lower, strongly rebounding region, the diameter of which is slightly greater than the length of the relaxed resilient restoring means (21).

31. A bath-tub support according to any one of claims 19 to 30, **characterised in that** the stroke of the piston (9, 9a) is upwardly limited by a stop.

32. A bath-tub support according to any one of claims 7 to 31, **characterised in that** the longitudinal parts (5a, 5b), in their lower corner regions, have two incisions (13) arranged at an angle to one another in which clamping bands (6) are held.

33. A bath-tub support according to claim 32, **characterised in that** abutments for fastening the clamping bands (6) are provided in the extension of the corner regions of the longitudinal parts (5a, 5c) on the inner surface (2) of the base (1).

34. A bath-tub support according to claim 33, **characterised in that** the abutments are formed as button-type structures (4).

35. A bath-tub support according to claim 21, **characterised in that** the fixing device is formed as a suction shell (32) which can be sucked onto the lower component (28).

## Revendications

1. Support de cuve en mousse dure pour des cuves différentes d'un groupe structurel, qui est réalisé sous la forme d'un composant en forme de caisson, dont la longueur, la largeur et la profondeur libres sont adaptées à la longueur, la largeur et la profondeur maximales de la cuve mesurées à extérieur et se présentant dans le groupe structurel concerné, des moyens de compensation en hauteur étant associés au fond (1), **caractérisé en ce qu'**au fond (1) du support de cuve est prévu un évidement (3) qui comporte un bord (3a, 3b) à plat et biseauté au moins localement vers le bas et vers l'intérieur, évidement auquel est associé un insert (5) de forme correspondante dont le bord est biseauté en correspondance de la conicité du bord de l'évidement (3) et dont la dimension transversale perpendiculaire à l'axe longitudinal du fond est variable, l'insert (5) étant retenu en flottement au-dessus de l'évidement (3) dans une première position verrouillée supérieure et sa dimension transversale présente la plus petite valeur, position depuis laquelle il est déplacé par Ia cuve, lors du montage de celle-ci, en maintenant la plus petite dimension transversale, jusque dans une deuxième position verrouillée inférieure à l'intérieur de l'évidement (3), dans laquelle s'effectue son déverrouillage au moyen d'un déclencheur (9, 9a) et se produit une augmentation de sa dimension transversale jusqu'à venue en appui de son bord contre le bord de l'évidement (3).

2. Support de cuve selon la revendication 1, **caractérisé en ce que** l'insert (5) est rectangulaire et son grand axe coïncide avec l'axe longitudinal du fond (1) du support de cuve.

3. Support de cuve selon l'une ou l'autre des revendications 1 et 2, **caractérisé en ce que** les bords (3a, 3b) délimitant l'évidement (3) présentent une surface structurée ou sont pourvus d'autres moyens augmentant la friction de glissement ou d'adhésion.

4. Support de cuve selon l'une quelconque des revendications 1 à 3, **caractérisé en ce que** les bords de l'insert (5) tournés vers les bords (3a, 3b) de l'évidement présentent une surface structurée ou sont pourvus d'autres moyens augmentant la friction de glissement ou d'adhésion.

5. Support de cuve selon l'une quelconque des revendications 1 à 4, **caractérisé en ce que** les bords (3a, 3b) des deux grands côtés de l'évidement (3) et de l'insert (5) sont biseautés en forme conique.

6. Support de cuve selon l'une quelconque des revendications 1 à 5, **caractérisé en ce que** l'insert (5) est réalisé en trois pièces.

7. Support de cuve selon la revendication 6, **caractérisé en ce que** l'insert (5) est subdivisé en direction longitudinale et comprend deux parties allongées (5a, 5b).

8. Support de cuve selon la revendication 7, **caractérisé en ce que** chacune des deux parties allongées (5a, 5b) présente dans une zone d'extrémité un logement en forme de gorge (7a) et dans l'autre zone d'extrémité une barrette (7b) qui dépasse au-delà du plan de séparation et qui est retenue dans le logement en forme de gorge (7a) de l'autre partie allongée respective (5b, 5a).

9. Support de cuve selon la revendication 8, **caractérisé en ce qu'**il est prévu, aussi bien sur la face inférieure que sur la face supérieure de chaque partie allongée (5a, 5b), un logement respectif en forme de gorge (7a) et une barrette respective (7b), la barrette (7b) de la face inférieure étant à l'opposé du logement en forme de gorge (7a) de la face supérieure, et la barrette (7b) de la face supérieure étant à l'opposé du logement en forme de gorge (7a) de la face inférieure.

10. Support de cuve selon l'une quelconque des revendications 7 à 9, **caractérisé en ce que** les deux parties allongées (5a, 5b) entre le logement (7a) en forme de gorge et la barrette (7b) sont pourvues d'un évidement (8) partant de leur face supérieure pour recevoir un organe de blocage (5c).

11. Support de cuve selon la revendication 10, **caractérisé en ce que** l'organe de blocage (5c) et/ou l'évidement (8) présentent une surface structurée ou sont pourvus d'autres moyens augmentant la friction de glissement ou d'adhésion.

12. Support de cuve selon l'une ou l'autre des revendications 10 et 11, **caractérisé en ce que** l'évidement (8) présente une forme en double T.

13. Support de cuve selon l'une quelconque des revendications 10 à 12, **caractérisé en ce que** les zones des barres transversales de la forme en double T de l'évidement (8) sont biseautées vers le bas et vers l'intérieur.

14. Support de cuve selon l'une quelconque des revendications 10 à 13, **caractérisé en ce que** l'organe de blocage (5c) est un élément profilé en forme de double T.

15. Support de cuve selon la revendication 14, **caractérisé en ce que** les surfaces latérales dirigées vers l'extérieur des barres (24) de la forme en double T sont biseautées vers le bas et vers l'intérieur.

16. Support de cuve selon les revendications 14 et 15, **caractérisé en ce qu'**il est prévu, sur les surfaces frontales, dirigées vers l'extérieur, des barres (24) de la forme en double T, dans la zone inférieure, des saillies (26a, 26b) qui s'étendent en direction de l'axe longitudinal de l'organe de blocage (5c).

17. Support de cuve selon l'une quelconque des revendications 7 à 16, **caractérisé en ce que** l'une des parties allongées (5b) comprend dans sa zone médiane un évidement (15) ouvert vers le haut pour recevoir le déclencheur (9, 9a) et l'autre partie allongée (5a) comprend dans sa zone médiane sur sa face inférieure une partie de verrouillage (11, 12), la zone de verrouillage (12) de la partie de verrouillage faisant saillie depuis le bas dans l'évidement (15).

18. Support de cuve selon la revendication 17, **caractérisé en ce que** la partie de verrouillage (11, 12) représente un levier élastique mobile en basculement.

19. Support de cuve selon l'une quelconque des revendications 1 à 18, **caractérisé en ce que** le déclencheur (9a) est réalisé sous la forme d'un piston susceptible d'être précontraint, qui, après écoulement d'une période temporelle prédéterminée T, augmente sa dimension en longueur.

20. Support de cuve selon la revendication 19, **caractérisé en ce que** le déclencheur (9a) comprend un dispositif de fixation qui maintient le piston dans l'état précontraint pendant une période temporelle prédéterminée T.

21. Support de cuve selon l'une ou l'autre des revendications 19 et 20, **caractérisé en ce que** le déclencheur (9a) comprend un élément inférieur (28) et un élément supérieur (29), l'élément inférieur (28) et l'élément supérieur (29) étant montés de façon mobile axialement l'un par rapport à l'autre, et un dispositif de précontrainte, en particulier un ressort spiralé (30) agit entre l'élément inférieur (28) et l'élément supérieur (29).

22. Support de cuve selon l'une ou l'autre des revendications 17 et 18, **caractérisé en ce que** le déclencheur (9) est pourvu d'un piston susceptible d'être serré, qui, après le serrage, est déplacé de façon temporellement retardée jusque dans une position terminale inférieure dans laquelle il déverrouille la partie de verrouillage (11, 12).

23. Support de cuve selon la revendication 22, **caractérisé en ce que** le piston (9) est monté dans un évidement (15) d'une partie allongée (5b).

24. Support de cuve selon la revendication 23, **caractérisé en ce que** dans la zone supérieure du piston (9) est agencé un organe de rappel élastique (21) qui le traverse diamétralement et dont les deux extrémités libres s'appuient sous forme de dépassements latéraux (21a, 21b), dans la position serrée du piston (9), contre la paroi de l'évidement (15).

25. Support de cuve selon l'une quelconque des revendications 22 à 24. **caractérisé en ce qu'**à la face supérieure du piston (9) est associé un organe de serrage (22) sollicitant celle-ci.

26. Support de cuve selon la revendication 25, **caractérisé en ce que** l'organe de serrage (22) est réalisé sous la forme d'une bande en caoutchouc.

27. Support de cuve selon la revendication 26, **caractérisé en ce que** les deux extrémités libres de la bande en caoutchouc (22) sont fixées sur la face supérieure du piston (9).

28. Support de cuve selon la revendication 27, **caractérisé en ce que** la bande en caoutchouc (22) traverse à partir de son premier point fixe (20a) une traversée (19) située à côté de l'évidement (15), rentre depuis ici dans l'évidement (15) et est menée à travers le piston (9) en direction de son axe longitudinal, repose sur la face supérieure du piston (9), rentre de nouveau dans celui-ci et le traverse en direction de son axe longitudinal, sort dans l'évidement (15) et s'étend depuis celui-ci à travers une autre traversée (19) dans la partie allongée (5b) jusqu'au deuxième point fixe (20b).

29. Support de cuve selon l'une quelconque des revendications 22 à 28, **caractérisé en ce qu'**au-dessous de la sortie de l'organe de rappel élastique (21) hors du piston (9), les zones extérieures de celui-ci sont échancrées.

30. Support de cuve selon la revendication 29, **caractérisé en ce que** les deux surfaces de coulissement (17a, 17b) diamétralement opposées l'une à l'autre de l'organe de rappel élastique (21) comprennent, sur la paroi de l'évidement (15), une zone supérieure qui s'étend en oblique depuis l'extérieur en haut jusqu'à l'intérieur en bas, une zone médiane qui s'étend parallèlement à l'axe longitudinal de l'évidement (15), et une zone inférieure fortement en retrait dont le diamètre est légèrement supérieur à la longueur de l'organe de rappel élastique détendu (21).

31. Support de cuve selon l'une quelconque des revendications 19 à 30, **caractérisé en ce que** la course du piston (9, 9a) vers le haut est limitée par une butée.

32. Support de cuve selon l'une quelconque des revendications 7 à 31, **caractérisé en ce que** les parties allongées (5a, 5b) comprennent dans leurs zones de coin inférieures deux entailles (13) agencées sous un angle l'une par rapport à l'autre, dans lesquelles sont retenues des bandes de serrage (6).

33. Support de cuve selon la revendication 32, **caractérisé en ce qu'**il est prévu, dans le prolongement des zones de coin des parties allongées (5a, 5b), sur la surface intérieure (2) du fond (1), des attaches pour fixer des bandes de serrage (6).

34. Support de cuve selon la revendication 33, **caractérisé en ce que** les attaches sont réalisées à la manière de conformations en forme de bouton (4).

35. Support de cuve selon la revendication 21, **caractérisé en ce que** le dispositif de fixation est réalisé sous la forme d'une coupelle-ventouse (32) qui peut venir se fixer par succion sur l'élément inférieur (28).
